# EUROPÄISCHE PATENTSCHRIFT

(11) **EP 0 824 180 B1**
(45) Veröffentlichungstag und Bekanntmachung des Hinweises auf die Patenterteilung: **30.05.2001**
(21) Anmeldenummer: 97111990.4
(22) Anmeldetag: 15.07.1997
(51) Int. Cl.: F01L 1/46

(54) **Pneumatische Schliessfeder für ein Gaswechselventil einer Brennkraftmaschine**
Pneumatic return spring for engine valve
Ressort pneumatique pour soupape de moteur

(30) Priorität: 13.08.1996 DE 19632628
(43) Veröffentlichungstag der Anmeldung: 18.02.1998
(73) Patentinhaber: Bayerische Motoren Werke Aktiengesellschaft, 80788 München (DE)
(72) Erfinder: Schulz, Ulrich, 80999 München (DE)

(56) Entgegenhaltungen:
- EP-A- 0 040 675
- EP-A- 0 697 540
- AT-B- 322 918
- PATENT ABSTRACTS OF JAPAN vol. 18, no. 691 (M-1731), 26.Dezember 1994 & JP 06 272521 A (MAZDA MOTOR CORP), 27.September 1994,

## Beschreibung

Die Erfindung bezieht sich auf eine pneumatische Schließfeder der im Oberbegriff des Patentanspruches 1 beschriebenen Bauart, wie aus EP 0 697 540 B1 bekannt.

Bekanntlich sind pneumatische Federn, auch als Luft- oder Gasfedern bekannt, sind je nach ihrer Verwendung zur Aufrechterhaltung einer vorgegebenen Federkennlinie oder zur Veränderung der Federkennlinie mit einer die Mediums-Zu- und/oder Abfuhr bewirkenden Vorrichtung verbunden. Eine solche Vorrichtung kann ein Luft- oder Gasspeicher sein, wobei der jeweilige Speicher bzw. Akkumulator mittels einer zusätzlichen Druckquelle aufgeladen oder über eine gesonderte Pumpe/Kompressor ständig nachgeladen ist.

Beispielhafte Ausgestaltungen der vorbeschriebenen Art für pneumatische SchließFedem für Gaswechselventile von Brennkraftmaschinen sind aus der GB-PS 392 294, der DE 38 08 542 C2 und der EP 0 536 513 B1 bekannt. Der Bauaufwand und Platzbedarf jeder der bekannten Vorrichtungen zur Versorgung der jeweiligen Schließ-Feder mit dem jeweiligen Medium ist in nachteiliger Weise nicht unerheblich.

Weiter ist aus der DE 29 49 413 A1 eine mit einer metallischen Druckfeder kombinierte pneumatische Schließ-Feder für ein Gaswechselventil bekannt, bei der ein Teil der beim Ventilöffnungshub komprimierten Luft über eine in beiden Richtungen frei durchströmte Drosselbohrung in eine Speicherkammer zur drehzahlabhängigen Änderung der Luftfeder-Kennlinie gepumpt ist.

Schließlich ist aus der AT-PS 322 918 ein selbstpumpendes Luftfederungselement zur Abstützung relativ schwerer Lasten, insbesondere bei Radaufhängungen von Kraftfahrzeugen bekannt. Dieses umfaßt eine in einem Zylinder über einen Ringkolben geführte hohle Kolbenstange, wobei der zwischen Zylinder und hohler Kolbenstange und vom Ringkolben abgeschlossene Ringraum über die Bewegungen der Kolbenstange als Pumpe dient, wobei die im Ringraum verdichtete Umgebungsluft über ein Rückschlagventil in den von der hohlen Kolbenstange umschlossenen Arbeitsraum eingebracht ist.

Der Erfindung liegt die Aufgabe zugrunde, eine gattungsgemäße pneumatische Schließfeder derart weiterzubilden, daß die Versorgung einer Arbeitskammer mit einem pneumatischen Medium bei geringstem Bauaufwand ohne wesentlichen zusätzlichen Platzbedarf sichergestellt ist.

Diese Aufgabe ist mit dem Patentanspruch 1 gelöst, wobei mit der erfindungsgemäßen Anordnung der Pumpeinrichtung über den Federhub der pneumatischen Schließfeder die Pumpeinrichtung vorteilhaft kleinbauend in der Schließfeder integriert ist ohne wesentlichen zusätzlichen Platzbedarf. Diese kompakte Baueinheit ist vorteilhaft dadurch erreicht, daß die Pumpeinrichtung einen zwischen einem äußeren Zylinder und einem Kolbenhemd des in dem Zylinder geführten Kolbens gebildeten Ringraum umfaßt, der einerseits über eine fest angeordnete Dichtung der äußeren Begrenzung der Arbeitskammer der Schließfeder begrenzt ist und andererseits über einen mit dem Kolben antriebsfest jenseits einer im äußeren Zylinder zum Ringraum vorgesehenen Zuströmöffnung verbundenen Ringkolben, wobei der Pumpen-Ringraum über einen Kanal im äußeren Zylinder mit einem druckgesteuert öffnenden Ventil mit der vom Kolben im wesentlichen umschlossenen Arbeitskammer mediumsführend in Verbindung steht.

Gemäß einer zusätzlichen Ausgestaltung der Erfindung ist das in der erfindungsgemäßen Baueinheit integrierte Ventil in einer Erweiterung des den Pumpen-Ringraum mit der Arbeitskammer der Feder verbindenden Überströmkanals angeordnet. Diese Ausgestaltung ermöglicht in vorteilhafter Weise die Anordnung des Überström-Kanals bzw. Abschnitte davon sowie die Erweiterung in den Begrenzungen des Zylinders sowie seines Bodendeckels vorzusehen.

Gemäß einem ersten, beanspruchten Ausführungsbeispiel sieht die Erfindung vor, den Bodendeckel des Zylinders mit einem zum Kolbenhemd des Kolbens koaxial angeordneten Kragen zu versehen, wobei der abschnittsweise die Arbeitskammer des eintauchenden Kolbens begrenzende Kragen mit dem Zylinder ein stromab des Pumpen-Ringraumes der Arbeitskammer vorgeschaltetes Speichervolumen bildet. Mit dem über eine Drosselbohrung mit der Arbeitskammer verbundenen Speichervolumen sind funktions-nachteilige Druckschwankungen in der Arbeitskammer vermieden.

Beim zweiten, beanspruchten Ausführungsbeispiel ist der in einem Zylinder gleitbeweglich angeordnete Kolben im freien Endabschnitt seines Kolbenhemdes mit einem lösbar angeordneten Dicht- und Führungsring ausgerüstet. Durch den Fortfall eines Speichervolumens ist eine vergrößerte Arbeitskammer mit einem höheren Kompressionsenddruck erzielt.

In einem dritten, beanspruchten Ausführungsbeispiel ist die das Ventil aufnehmende Erweiterung des Überström-Kanals im Boden des Bodendeckels des Zylinders angeordnet, wobei diese Erweiterung mit einem beispielsweise in der Begrenzung des Zylinders durch Bohren ausgebildeten Kanal mit dem Pumpen-Ringraum in Verbindung steht. Über einen am Bodendeckel zum Kolben konzentrisch angeordneten Kragen mit einer mit der Innenseite des Zylinders zusammenwirkenden Dichtungsanordnung sowie mit einer mit der Außenseite des Kolbenhemdes zusammenwirkenden Dichtungsanordnung begrenzt dieser Kragen mit dem Zylinder eine Kühlkammer, die über Durchbrechungen im Zylinder beispielsweise mit dem Kühlmittelkreislauf einer Brennkraftmaschine in Verbindung stehen kann. Vorzugsweise steht diese Kühlkammer mit einer in der P 196 03 536 für eine flüssigkeitsgekühlte Brennkraftmaschine vorgeschlagene Kühlanordnung in Verbindung.

Bei einer Ausgestaltung des in der erfindungsgemäßen Baueinheit integrierten, zwischen dem Pumpen-Ringraum und der Arbeitskammer angeordneten Ventils als Einwegventil bzw. Rückschlagventil ergibt sich ab einem bestimmten eingebrachten Mediumsvolumen, daß der dort befindliche Druck dem Verdichtungsandruck im Pumpen-Ringraum entspricht, so daß kein weiteres gasförmiges Medium über das Einwegventil in die Arbeitskammer gefördert ist. Dies ergibt den überraschenden Vorteil, daß die erfindungsgemäß angeordnete Pumpeinrichtung bei Gleichheit der vorgenannten Drücke als mit der pneumatischen Feder parallel wirkende Zusatzfeder dient.

Aufgrund des Fortfalls der im Stand der Technik bekannten, platz- und bauaufwendigen Versorgungs-Vorrichtungen für in Brennkraftmaschinen als Schließfedern für Gaswechselventile dienende pneumatische Federn können herkömmliche Brennkraftmaschinen vorteilhaft auf erfindungsgemäß gestaltete pneumatische Schließfedem umgerüstet werden.

Die Erfindung ist anhand von in der Zeichnung dargestellten, bevorzugten Ausführungsbeispielen beschrieben. Es zeigt:
- Figur 1: Eine pneumatische Feder als Schließfeder für ein Gaswechselventil mit einer erfindungsgemäß angeordneten Pumpeinrichtung mit einem der Arbeitskammer vorgeschalteten Speichervolumen,
- Figur 2: eine erfindungsgemäße pneumatische Feder als Schließfeder für ein Gaswechselventil mit einer vergrößerten Arbeitskammer durch einen am Kolben im freien Kolbenhemd-Ende lösbar angeordneten Dicht- und Führungsring,
- Figur 3: eine erfindungsgemäße pneumatische Feder als Schließfeder für ein Gaswechselventil mit einer die Arbeitskammer abschnittsweise umgebenden Kühlkammer.

Eine pneumatische Feder 1 dient in einer nicht dargestellten Brennkraftmaschine als Schließfeder für ein über eine Steuerwelle und einen zwischengeschalteten Stößel 2 hubbetätigtes Gaswechselventil 3. Für einen vorteilhaft einfachen Aufbau ist der Stößel 2 in einem Zylinder 4 der pneumatischen Schließfeder 1 gleitbeweglich geführt. Die Schließfeder 1 umfaßt in dem Zylinder 4 einen über den Schaft 5 des Gaswechselventils 3 hubgesteuerten Kolben 6 in einer ein komprimierbares Medium enthaltenden Arbeitskammer 7, sowie eine die Arbeitskammer 7 über ein Ventil 8 druckgesteuert mit dem Medium versorgende Vorrichtung 9.

Erfindungsgemäß bildet eine aus der Schließfeder 1 und der Vorrichtung 9 mit einer über den Federhub gesteuerten Pumpeinrichtung 10 gestaltete Baueinheit 11 eine selbstpumpende Schließfeder 1 für ein Gaswechselventil 3.

Bei der in Figur 1 dargestellten Schließfeder 1 bilden der Zylinder 4 sowie der hubgesteuerte Kolben 6 mit einem Kolbenhemd 12 unter Zwischenschaltung einer Dichtung 13 eine äußere Begrenzung der Arbeitskammer 7, wobei zur Ausgestaltung einer inneren Begrenzung der Arbeitskammer 7 zur Bildung einer gesonderten, gegen die Umgebung dichte Feder 1 am Bodendeckel 14 des Zylinders 4 und am Kolben 6 den Ventilschaft 5 umschließend angeordnete, unter Zwischenschaltung einer weiteren Dichtung 15 miteinander teleskopartig zusammenwirkende Rohrabschnitte 16 und 17 vorgesehen sind. Diese in der EP-A 0 697 540 näher beschriebene Schließfeder 1 kennzeichnet sich dadurch, daß die Pumpeinrichtung 10 einen zwischen dem Zylinder 4 und dem Kolbenhemd 12 des Kolbens 6 gebildeten Ringraum 18 umfaßt, der einerseits über eine fest angeordnete Dichtung 13 der äußeren Begrenzung der Schließfeder begrenzt ist und andererseits über einen mit dem Kolben 6 antriebsfest jenseits einer Zuströmöffnung 19 vorhandenen Ringkolben 20, wobei der Pumpen-Ringraum 18 über einen Kanal 21 mit einem druckgesteuert öffnenden Rückschlagventil 22 mit der Arbeitskammer 7 mediumsführend in Verbindung steht.

Wie aus der Figur 1 weiter ersichtlich, ist das Rückschlagventil 22 im bodendeckelseitigen Bereich des Zylinders 4 in einer Erweiterung 23 des Kanals 21 angeordnet, wobei die Erweiterung 23 mit der Arbeitskammer über eine Drosselbohrung 24 verbunden ist.

Weiter zeigt die Figur 1, daß das Kolbenhemd 12 des hubgesteuerten Kolbens 6 in einen am Bodendeckel 14 des Zylinders 4 angeordneten, konzentrischen Kragen 25 eintaucht, der pumpenringraumseitig die fest angeordnete Dichtung 13 der äußeren Begrenzung der Feder 1 trägt. Ferner begrenzt der dünnwandig gestaltete Kragen 25 mit einem bodendeckelseitigen Abschnitt des Zylinders 4 ein ringförmiges Speichervolumen 26 zwischen Pumpen-Ringraum 18 und Arbeitskammer 7, wobei das mit dem Ringraum 18 druckgesteuert verbundene Speichervolumen 26 über die Drosselbohrung 24 mit der Arbeitskammer 7 in Verbindung steht.

Mit der Erfindung ist die in Figur 1 als eine Funktionseinheit in einer gegen die Umgebung dicht abgeschlossenen Ein-Kammer-Bauart dargestellte Schließfeder 1 auf baulich einfache Art zu einer selbstpumpenden Feder 1 weitergebildet, ohne daß bei einer vom Einsatzort der Schließfeder 1 gesonderten Überprüfung auf Funktion und Dichtheit eine Beschränkung hinzunehmen ist.

Das in Figur 2 gezeigte Ausführungsbeispiel der Schließfeder 1 unterscheidet sich von der in Figur 1 durch das Fehlen eines Speichervolumens 26 zur Erzielung einer im Volumen größeren Arbeitskammer 7. Hierfür weist der Kolben 6 im freien Endabschnitt seines Kolbenhemdes 12 jenseits der fest angeordneten Dichtung 13 einen lösbar angeordneten Dicht- und Führungsring 27 zur gleitbeweglichen Verbindung mit dem Zylinder 4 auf, wobei der Zylinder 4 zwischen der Dichtung 13 und dem Dicht- und Führungsring 27 angeordnet eine Belüftungsöffnung 28 aufweist. Auch diese Schließfeder 1 ist in Kombination mit der Federhub-gesteuerten Pumpeinrichtung 10 einer die Arbeitskammer 7 mit Medium versorgenden Vorrichtung 9 zu einer selbstpumpenden Feder 1 weitergebildet, deren vom Einsatzort gesonderte Überprüfung auf Funktion und Dichtheit ohne einer Beschränkung gewährleistet ist.

Bei der in Figur 3 dargestellten Schließfeder 1 ist in weiterer erfindungsgemäßer Ausgestaltung vorgesehen, daß ein im bodendeckelseitigen Wandbereich des Zylinders 4 angeordneter Kanal 21 den Pumpen-Ringraum 18 mit einer im Boden 29 des Bodendeckels 14 angeordneten, der Aufnahme des Rückschlagventils 22 dienenden Erweiterung 23 in Verbindung steht. Die Ausgestaltung kennzeichnet sich weiter dadurch, daß ein am Bodendeckel 14 zum Kolbenhemd 12 des Kolbens 6 konzentrisch angeordneter Kragen 25 im freien Endbereich eine den Pumpen-Ringraum 18 begrenzende Dichtungsanordnung 30 aufweist, die in einer Außenumfangsnut eine mit dem Innenumfang des Zylinders 4 zusammenwirkende Dichtung 31 sowie in einer Innenumfangsnut die mit dem Außenumfang des Kolbenhemdes 12 zusammenwirkende Dichtung 13 umfaßt.

Diese erfindungsgemäße Ausgestaltung erlaubt es zum einen, den Überströmkanal 21 als eine Bohrung in einem radial nach innen verdickten Wandabschnitt des Zylinders 4 auszubilden und ferner den Ringraum zwischen dem Kragen 25 und dem Zylinder 4 als eine Kühlkammer 32 zu nutzen, die über Durchbrechungen 33 im Zylinder 4 beispielsweise mit einer Kühleinrichtung der nicht dargestellten Brennkraftmaschine in Wirkverbindung steht, wie dies in der P 196 03 536 näher beschrieben ist.

## Patentansprüche

1. Pneumatische Schließfeder für ein Gaswechselventil einer Brennkraftmaschine,
- bei der ein Zylinder (4) und ein über einen Schaft (5) des Gaswechselventils (3) mittels eines im Zylinder (4) hubgesteuert einwirkend angeordneten Stößels (2) betätigter Kolben (6) mit einem Kolbenhemd (12) unter Zwischenschaltung einer Dichtung eine äußere Begrenzung einer ein komprimierbares Medium enthaltenden Arbeitskammer (7) bilden, wobei
- an einem Bodendeckel (14) des Zylinders (4) und am Kolben (6) den Ventilschaft (5) umschließend angeordnete, unter Zwischenschaltung einer weiteren Dichtung (15) teleskopartig zusammenwirkende Rohrabschnitte (16, 17) eine innere Begrenzung der Arbeitskammer (7) bilden, und weiter
- der Arbeitskammer (7) über ein Ventil (8, 22) des Medium druckgesteuert zuführbar ist,
dadurch gekennzeichnet,
- daß eine über den Federhub der Schließfeder (1) gesteuerte Pumpeneinrichtung (10) einen über einen am Kolben (6) angeordneten Ringkolben (20) bestimmten Ringraum (18) zwischen Zylinder (4) und Kolbenhemd (12) einerseits und einer fest angeordneten Dichtung (13) der äußeren Begrenzung der Arbeitskammer (7) und dem in Hubanfangsstellung jenseits einer Zuströmöffnung (19) im Zylinder (4) befindlichen Ringkolben (20) andererseits umfasst, wobei
- der Pumpenringraum(18) über einen Kanal (21) im äußeren Zylinder (4) mit einem druckgesteuert öffnenden Ventil (8, 22) mit der vom Kolben (6) im wesentlichen umschlossenen Arbeitskammer (7) mediumsführend in Verbindung steht.

2. Schließfeder nach Anspruch 1, dadurch gekennzeichnet
- daß das Ventil (8) bzw. das Rückschlagventil (22) im bodendeckelseitigen Bereich des Zylinders (4) in einer Erweiterung (23) des Kanals (21) angeordnet ist, wobei
- die Erweiterung (23) mit der Arbeitskammer (7) über eine Drosselbohrung (24) in Verbindung steht (Figuren 1 bis 3).

3. Schließfeder nach der Anspruche 1 und 2, dadurch gekennzeichnet
- daß das Kolbenhemd (12) des hubgesteuerten Kolbens (6) in einen am Bodendeckel (14) des Zylinders (4) angeordneten Kragen (25) eintaucht, der
- pumpenringraumseitig die fest angeordnete Dichtung (13) der äußeren Begrenzung der Schließfeder (1) trägt, und ferner
- der dünnwandig gestaltete Kragen (25) mit einem bodendeckelseitigen Abschnitt des Zylinders (4) ein ringförmiges Speichervolumen (26) zwischen Pumpen-Ringraum (18) und Arbeitskammer (7) begrenzt, mit der
- das mit dem Ringraum (18) druckgesteuert verbundene Speichervolumen (26) über die Drosselbohrung (24) in Verbindung steht (Figur 1).

4. Schließfeder nach Anspruch 1 und 2, dadurch gekennzeichnet,
- daß der Kolben (6) im freien Endabschnitt seines Kolbenhemdes (12) jenseits der fest angeordneten Dichtung (13) einen lösbar angeordneten Dicht- und Führungsring (27) zur gleitbeweglichen Verbindung mit dem Zylinder (4) aufweist, wobei
- der Zylinder (4) zwischen der Dichtung (13) und dem Dicht- und Führungsring (27) angeordnet eine Belüftungsöffnung (28) aufweist (Figur 2).

5. Schließfeder nach Anspruch 1 und 2, dadurch gekennzeichnet,
- daß ein im bodendeckelseitigen Wandbereich des Zylinders (4) angeordneter Kanal (21) den Pumpen-Ringraum (18) mit einer im Boden (29) des Bodendeckels (14) angeordneten, der Aufnahme des Ventils (8) bzw. des Rückschlagventils (22) dienenden Erweiterung (23) in Verbindung steht und
- daß ein am Bodendeckel (14) zum Kolbenhemd (12) des Kolbens (6) konzentrisch angeordneter Kragen (25) im freien Endbereich eine den Pumpen-Ringraum (18) begrenzende Dichtungsanordnung (30) aufweist, die
- in einer Außenumfangsnut eine mit dem Innenumfang des Zylinders (4) zusammenwirkende Dichtung (31) sowie in einer Innenumfangsnut die mit dem Außenumfang des Kolbenhemdes (12) zusammenwirkende Dichtung (13) umfaßt (Figur 3).

6. Schließfeder nach Anspruch 5, dadurch gekennzeichnet,
- daß der Kragen (25) mit dem Zylinder (4) eine Kühlkammer (32) begrenzt, die
- über Durchbrechungen (33) im Zylinder (4) mit einem Kühlmedium versorgt ist (Figur 3).

## Claims

1. A pneumatic spring for closing a gas change valve of an internal combustion engine,
- wherein a cylinder (4) and the shell (12) of a piston (6) actuated by a shank (5) of the gas change valve (3) via a push rod (2) operating under the control of the stroke and disposed in the cylinder (4) form an outer boundary, with interposition of a seal, of a working chamber (7) containing a compressible medium, wherein
- telescopically co-operating tube portions (16, 17) surrounding the valve shank (5) and disposed on the piston (6) and on a base cover (14) of the cylinder (4), with interposition of an additional seal (15), form an inner boundary of the working chamber (7), and
- the medium under pressure control can be supplied to the working chamber (7) via a valve (8, 22),
characterised in that
- a pump device (10) controlled by the stroke of the closing spring (1) comprises an annular chamber (18) defined by an annular piston (20) disposed on the piston (6) between, firstly, the cylinder (4) and the piston shell (12) and, secondly, a fixed seal (13) on the outer boundary of the working chamber (7) and the annular piston (20) which in the initial stroke region is on the other side of an inflow opening (19) in the cylinder (4), wherein
- the annular pump chamber (18), for the purpose of conveying medium, is connected via a duct (21) in the outer cylinder (4) and via a valve (8, 22) opening under pressure control to the working chamber (7) substantially surrounded by the piston (6).

2. A closing spring according to claim 1, characterised in that
- the valve (8) or the non-return valve (22) is disposed in the base cover-side region of the cylinder (4) in a wide portion (23) of the duct (21), wherein
- the wide portion (23) is connected to the working chamber (7) via a choke bore (24) (Figures 1 to 3).

3. A closing spring according to claims 1 and 2, characterised in that
- the shell (12) of the stroke-controlled piston (6) plunges into a collar (25) disposed on the base cover (14) of the cylinder (4),
- on the same side as the annular pump chamber, the collar bears the fixed seal (13) of the outer boundary of the closing spring (1), and
- the thin-walled collar (25) co-operates with a base cover-side portion of the cylinder (4) to bound an annular reservoir space (26) between the annular pump chamber (18) and the working chamber (7), by means of which
- the reservoir space (26) connected under pressure control to the annular chamber (18) is connected to the choke bore (24), (Figure 1).

4. A closing spring according to claims 1 and 2, characterised in that
- the piston (6) in the free end portion of its shell (12), on the other side of the fixed seal (13), comprises a releasably disposed sealing and guiding ring (27) for slidably connecting to the cylinder (4) wherein
- the cylinder (4) has a vent opening (28) disposed between the seal (13) and the sealing and guiding ring (27) (Figure 2).

5. A closing spring according to claims 1 and 2, characterised in that
- a duct (21) disposed in the base cover-side wall region of the cylinder (4) connects the annular pump chamber (18) to a wide portion (23) disposed at the bottom (29) of the base cover (14) and serving to receive the valve (8) or the non-return valve (22), and
- at its free end region, a collar (25) disposed concentrically with the shell (12) of the piston (6) on the base cover (14) has a sealing arrangement (30) which bounds the annular pump chamber (18), and
- the seal arrangement comprises a seal (31) in an outer peripheral groove co-operating with the inner periphery of the cylinder (4) and a seal (13) co-operating in an inner periphery groove with the outer periphery of the piston shell (12) (Figure 3).

6. A closing spring according to claim 5, characterised in that
- the collar (25) and the cylinder (4) bound a cooling chamber (32), which
- is supplied with a cooling medium through apertures (33) in the cylinder (4) (Figure 3).

## Revendications

1. Ressort pneumatique pour fermer une soupape d'échange de gaz d'un moteur à combustion interne, dans lequel :
• un cylindre (4) et un piston (6) actionné par une tige (5) de la soupape d'échange de gaz (3) entraînée par un poussoir (2) à course commandée dans le cylindre (4) forment avec une chemise (12) et interposition d'un joint d'étanchéité, la limite externe d'une chambre de travail (7) contenant un fluide compressible,
• des parties tubulaires (16, 17) appartenant au couvercle de fond (14) du cylindre (4) et au piston (6) entourent la tige de soupape (5) et coopèrent de manière télescopique avec interposition d'un autre joint d'étanchéité (15) pour former la limite interne de la chambre de travail (7),
• le fluide peut être amené, sous pression commandée, à la chambre de travail (7) à travers une soupape (8, 22),
caractérisé en ce qu'
• un dispositif de pompage (10) commandé par la course du ressort de fermeture (1) comprend un espace annulaire de pompe (18) défini par un piston annulaire (20) porté par le piston (6), espace qui s'étend, d'une part, entre le cylindre (4) et la chemise de piston (12), et d'autre part entre un joint d'étanchéité (13) monté fixe et appartenant à la limite externe de la chambre de travail (7) et le piston annulaire (20) qui, au début de la course, se trouve au-delà d'une ouverture (19) d'introduction dans le cylindre (4), et
• l'espace annulaire de pompe (18), par l'intermédiaire d'un canal (21) situé dans le cylindre externe (4) et équipé d'une soupape (8, 22) s'ouvrant sous la commande de la pression, est en liaison fluide avec la chambre de travail (7) entourée pour l'essentiel par le piston (6).

2. Ressort de fermeture selon la revendication 1,
caractérisé en ce que
• la soupape (8) ou le clapet antiretour (22) est, dans la zone du couvercle de fond du cylindre (4), logée dans une extension (23) du canal (21),
• cette extension (23) est reliée à la chambre de travail (7) par un orifice d'étranglement (24) (figures 1 à 3).

3. Ressort de fermeture selon les revendications 1 et 2,
caractérisé en ce que
• la chemise (12) du piston (6) à course commandée pénètre dans un collet (25) porté par le couvercle de fond (14) du cylindre (4),
• du côté de l'espace annulaire de pompe, ce collet porte le joint d'étanchéité (13) monté fixe dans la limite externe du ressort de fermeture (1),
• le collet (25), à paroi mince, délimite avec une partie du cylindre (4) située vers le couvercle de fond, un volume annulaire d'accumulation (26) situé entre l'espace annulaire de pompe (18) et la chambre de travail (7),
• le volume (26) relié avec commande de pression à l'espace annulaire (18) est en liaison avec de travail (7) à travers l'orifice d'étranglement (24).

4. Ressort de fermeture selon les revendications 1 et 2,
caractérisé en ce que
• le piston (6), vers l'extrémité libre de sa chemise (12) présente au-delà du joint d'étanchéité fixe (13) une bague de guidage et d'étanchéité (27) montée amovible, servant à assurer une liaison glissante avec le cylindre (4), et
• entre le joint d'étanchéité (13) et la bague de guidage et d'étanchéité (27), le cylindre (4) présente un orifice d'aération (28) (figure 2).

5. Ressort de fermeture selon les revendications 1 et 2,
caractérisé en ce qu'
• un canal (21) pratiqué vers le couvercle de fond dans la paroi du cylindre (4), relie l'espace annulaire de pompe (18) à une extension (24) située dans le fond (29) du couvercle de fond (14) et servant de logement à la soupape (8) ou au clapet anti-retour (22),
• un collet (25) porté par le couvercle de fond (14) concentriquement à la chemise (12) du piston (6) présente, vers son extrémité libre, un dispositif d'étanchéité (30) délimitant l'espace annulaire de pompe (18),
• ce dispositif d'étanchéité comprend dans une rainure périphérique externe un joint (31) coopérant avec la périphérie interne du cylindre (4), et dans une rainure périphérique interne le joint (13) coopérant avec la périphérie externe de la chemise de piston (12) (figure 3).

6. Ressort de fermeture selon la revendication 5,
caractérisé en ce que
• le collet (25) délimite avec le cylindre (4) une chambre de refroidissement (32), et
• cette chambre de refroidissement est alimentée en fluide de refroidissement à travers des passages (33) prévus dans le cylindre (4).
